# EUROPÄISCHE PATENTSCHRIFT

(11) **EP 3 592 104 B1**
(45) Veröffentlichungstag und Bekanntmachung des Hinweises auf die Patenterteilung: **16.03.2022**
(21) Anmeldenummer: 19184289.7
(22) Anmeldetag: 04.07.2019
(51) Int. Cl.: H05B 3/14, H05B 3/34

(54) **BEHEIZBARE TEXTIL-VORRICHTUNG**
HEATABLE TEXTILE DEVICE
DISPOSITIF TEXTILE CHAUFFABLE

(30) Priorität: 06.07.2018 DE 102018116474
(43) Veröffentlichungstag der Anmeldung: 08.01.2020
(73) Patentinhaber: Gustav Gerster GmbH & Co. KG, 88400 Biberach (DE)
(72) Erfinder: Gerster, Martin, 88400 Biberach (DE)
(74) Vertreter: Kiessling, Christian

(56) Entgegenhaltungen:
- US-A- 4 149 066
- US-A1- 2004 004 070
- CHERENACK KUNIGUNDE ET AL: "Smart textiles: Challenges and opportunities", JOURNAL OF APPLIED PHYSICS, AMERICAN INSTITUTE OF PHYSICS, US, Bd. 112, Nr. 9, 1. November 2012 (2012-11-01), Seiten 91301-91301, XP012167768, ISSN: 0021-8979, DOI: 10.1063/1.4742728 [gefunden am 2012-11-07]

## Beschreibung

Die Erfindung betrifft eine Textil-Vorrichtung mit einer aus textilen Fäden zusammengesetzten flexiblen textilen Grundstruktur mit einer Oberfläche und einer Unterfläche, wobei die Grundstruktur mit mindestens einem elektrisch leitenden und an eine erste Spanungsquelle angeschlossenen Heizfaden sowie mit mindestens einem elektrisch leitenden und an eine zweite Spannungsquelle angeschlossenen Sensorfaden zum Sensieren einer Temperatur oder einer Feuchtigkeit der Grundstruktur versehen ist, wobei eine mit mindestens einem Sensorfaden elektrisch verbundene Steuerschaltung vorgesehen ist um die Intensität eines Stromflusses durch den mindestens einen Heizfaden in Antwort auf eine gemessene Temperatur bzw. Feuchtigkeit zu steuern um für jeden gemessenen Ist-Wert einen vorherbestimmten Sollwert an Wärme in die Grundstruktur einzutragen.

Textil-Vorrichtungen eingangs genannter Art werden im Stand der Technik zu unterschiedlichsten Zwecken in den unterschiedlichsten Anwendungsbereichen verwendet. Die bekannten Textil-Vorrichtungen weisen indes den Nachteil auf, dass sie nicht auf unterschiedliche Außentemperaturen und unterschiedliche Luftfeuchtigkeiten automatisiert oder autonom reagierend auf eine vorherbestimmte Temperatur eingestellt werden können. Eine derartige Unabhängigkeit der Temperatur eines Textils von den meteorologischen Umgebungsbedingungen ist jedoch in vielen Anwendungsbereichen notwendig oder zumindest vorteilhaft und sinnvoll.

Die Druckschrift US 2004/004070 A1 offenbart ein wärmendes Gewebe mit einem Drahtheizelement, das entlang des Gewebes ausgerichtet und konfiguriert ist, um das Gewebe zu erwärmen, einem Temperaturerfassungselement, das konfiguriert ist, um Daten bezüglich einer Temperatur des Gewebes zu erzeugen, und einen Mikrocomputer, der konfiguriert ist, um das Niveau der Wärmeabgabe des Drahtheizelements zumindest teilweise basierend auf den durch das Temperaturerfassungselement erzeugten Daten einzustellen, wobei eine Steuereinrichtung vorgesehen ist, die das Niveau der Wärmeabgabe des Drahtheizelements zumindest teilweise durch Differenzieren der Temperaturinformation relativ zu einer vorherbestimmten Temperatur und Anpassen des Niveaus der Wärmeabgabe basierend auf einer Differenz zwischen der vorherbestimmten Temperatur einstellt.

Des Weiteren offenbart die Druckschrift US 4,149,066 A ein temperaturgesteuertes flexibles elektrisches Heizpaneel mit einer ersten dünnen, flexiblen, elektrischen Isolierschicht, einem flexiblen, wärmeempfindlichen, veränderlich leitenden Leitungsmuster auf dieser Schicht, das als Serpentinenmuster ausgebildet ist, das sich über die flexible isolierende Schicht erstreckt, wobei das Serpentinenmuster ein erstes und ein zweites Ende aufweist sowie mit den Enden verbundene Zuleitungsdrähte, wobei eine zweite, dünne, flexible, elektrisch isolierende Folie oberhalb der ersten Schicht angeordnet ist und das Serpentinenmuster abdeckt, und wobei eine dritte dünne, flexible, elektrisch isolierende Folie vorgesehen ist, die unterhalb der ersten Isolierschicht angeordnet ist.

Die Druckschrift "Cherenack, Kunigunde et. al.: 'Smart textiles: Challenges and opportunities', Journal of Applied Physics, American Institute of Physics, US, Bd. 112, Nr. 9" offenbart weitere Einzelheiten betreffend temperaturgesteuerte Textilien.

Aufgabe der Erfindung ist es, eine Textil-Vorrichtung zu schaffen, die auf unterschiedliche Außentemperaturen und unterschiedliche Luftfeuchtigkeiten automatisiert oder autonom reagierend auf eine vorherbestimmte Temperatur eingestellt werden kann.

Für eine Textil-Vorrichtung der eingangs genannten Art wird diese Aufgabe erfindungsgemäß dadurch gelöst, dass die Grundstruktur sowohl mit einem Sensorfaden zum Sensieren einer Temperatur der Grundstruktur als auch mit einem Sensorfaden zum Sensieren einer Feuchtigkeit der Grundstruktur versehen ist, wobei ein Feuchtigkeits-Sensorfaden ein hydrophiles leitfähiges Material enthält, dessen Leitfähigkeit sich mit der Menge eingelagerter Wassermoleküle ändert.

Bevorzugte Ausführungsformen der Erfindung sind Gegenstand der Unteransprüche, deren Elemente im Sinne einer weiteren Verbesserung des Lösungsansatzes der der Erfindung zugrunde gelegten Aufgabe wirken.

Bei der erfindungsgemäßen Textil-Vorrichtung wird mit Hilfe der Merkmalskombination des kennzeichnenden Teils des Patentanspruchs 1 in Verbindung mit den Merkmalen von dessen Oberbegriff eine Unabhängigkeit eines Textils von vor Ort existenten meteorologischen Rahmenbedingungen oder eine Steuerbarkeit und/oder Regelbarkeit der Temperatur eines Textils im Lichte sich ändernder meteorologischer oder vor Ort existenter Rahmenbedingungen wie Änderung der Umgebungstemperatur bzw. Änderung der Umgebungs-Luftfeuchtigkeit erreicht. Insofern ist für die erfindungsgemäße Textil-Vorrichtung eine von sich ändernden Umgebungsbedingungen unabhängige Temperaturbeimessung ermöglicht.

Gemäß einer ersten bevorzugten Ausführungsform der erfindungsgemäßen Textil-Vorrichtung ist vorgesehen, dass der mindestens eine Heizfaden und der mindestens eine Sensorfaden im Bereich der gleichen Ober- oder Unterfläche der Grundstruktur angebracht sind, oder der mindestens eine Heizfaden kann im Bereich der Oberfläche der Grundstruktur und der mindestens eine Sensorfaden im Bereich der Unterfläche der Grundstruktur angebracht sind.

Gemäß einer wichtigen bevorzugten Ausführungsform der erfindungsgemäßen Textil-Vorrichtung ist die Steuerschaltung ausgelegt um die Intensität eines Stromflusses durch die Heizfäden in Antwort auf eine gemessene Temperatur bzw. Feuchtigkeit zu steuern um in die Grundstruktur für jeden gemessenen Ist-Wert einen vorherbestimmten Sollwert an Wärme einzutragen um die Grundstruktur auf eine immer gleiche vorherbestimmte Temperatur zu bringen.

Dabei ist die Steuerschaltung vorzugsweise ausgelegt um bei einem Sensorfaden, der bei linearem Temperaturanstieg bzw. linearem Feutigkeitsanstieg eine nicht linear verlaufende Messkurve aufweist, eine Intensität des den mindestens einen Heizfaden durchfließenden Stromes zu steuern um einen derartigen Wärmeeintrag in die Grundstruktur zu generieren, dass die Temperatur der Grundstruktur unabhängig von der gemessenen Temperatur oder Feuchtigkeit immer konstant ist.

Gemäß einer alternativen wichtigen bevorzugten Ausführungsform der erfindungsgemäßen Textil-Vorrichtung ist die Steuerschaltung ausgelegt um die Intensität eines Stromflusses durch die Heizfäden in Antwort auf eine gemessene Temperatur bzw. Feuchtigkeit zu steuern um in die Grundstruktur für jeden gemessenen Ist-Wert einen vorherbestimmten Sollwert an Wärme einzutragen um die Grundstruktur auf eine je einer gemessenen Temperatur oder Feuchtigkeit zugeordneten Temperatur zu bringen.

Dabei ist die Steuerschaltung vorzugsweise ausgelegt um bei einem Sensorfaden, der bei linearem Temperaturanstieg bzw. linearem Feutigkeitsanstieg eine nicht linear verlaufende Messkurve aufweist, eine Intensität des den mindestens einen Heizfaden durchfließenden Stromes zu steuern um einen derartigen Wärmeeintrag in die Grundstruktur zu generieren, dass die Temperatur der Grundstruktur linear mit einer linear abnehmenden gemessenen Temperatur oder Feuchtigkeit zunimmt.

Ein Heizfaden ist bei der erfindungsgemäßen Textil-Vorrichtung typischerweise von einem Karbonfaden gebildet, wobei als Heizfaden indes auch ein herkömmlicher elektrischer Widerstandsdraht oder insbesondere auch ein elektrisch leitfähig beschichteter Textilfaden in Frage kommt.

Des Weiteren kann ein Temperatur-Sensorfaden je nach Anwendungsfall von einem Heißleiter mit einem negativem Temperatur-Koeffizienten (NTC-Leiter) oder von einem Kaltleiter mit einem positivem Temperatur-Koeffizienten (PTC-Leiter) gebildet sein.

Die Grundstruktur der erfindungsgemäßen Textil-Vorrichtung kann beispielsweise von einem Gewebe, Gelege, Gewirke, Gestrick, einer Stickerei, einem Vlies oder einer Folie gebildet sein, wobei sowohl die Heizfäden als auch die Sensorfäden in die Grundstruktur eingewebt, eingelegt, eingewirkt, eingestrickt, eingestickt oder andersartig ein- oder aufgebracht sein können.

Gemäß einer weiteren bevorzugten Ausführungsform der erfindungsgemäßen Textil-Vorrichtung ist ein in die Grundstruktur eingebrachter Heizfaden mäanderförmig verlaufend ausgelegt, um einen möglichst großen Oberflächenbereich der Grundstruktur abzudecken.

Ein in die Grundstruktur eingebrachter Heizfaden bildet dabei vorzugsweise eine in sich geschlossene Schlaufe mit zwei benachbart angeordneten Enden, wobei ein erstes Ende an einen ersten Pol der ersten Spannungsquelle und ein zweites Ende an den zweiten Pol der ersten Spannungsquelle anzuschließen ist. Dadurch ist eine einfache Kopplung mit einer in der Regel benachbart angeordnete elektrische Pole aufweisenden Spannungsquelle sichergestellt.

Des Weiteren kann die Schlaufe des Heizfadens mäanderförmig verlaufend in die Grundstruktur eingebracht sein derart, dass ein erster Schlaufenteil, der von dem ersten Ende des Heizfadens bis zu einem Umkehrpunkt des Heizfadens führt, in vorgegebenem Abstand parallel gelegt ist zu einem zweiten Schlaufenteil, der von dem Umkehrpunkt zu dem zweiten Ende des Heizfadens führt.

Entsprechend einer sehr speziellen Anordnung ist die Schlaufe des Heizfadens teilweise mäanderförmig verlaufend in die Grundstruktur eingebracht derart, dass ein erster Schlaufenteil, der von dem ersten Ende des Heizfadens bis zu einem Umkehrpunkt des Heizfadens führt, mäanderförmig in vorgegebenem Abstand parallel zu der Schlaufenform des mäanderförmig gelegten Sensorfadens in die Grundstruktur eingebracht ist, und ein zweiter Schlaufenteil, der von dem Umkehrpunkt bis zum zweiten Ende des Heizfadens verläuft, geradlinig verlaufend in die Grundstruktur eingebracht ist. Ein Vorteil dieser Anordnung liegt in einer ehr effektiven großflächigen Abdeckung der Oberfläche einer Grundstruktur.

Gemäß einer weiteren bevorzugten Ausführungsform der erfindungsgemäßen Textil-Vorrichtung ist auch ein in die Grundstruktur eingebrachter Sensorfaden mäanderförmig verlaufend ausgelegt, um einen möglichst großen Oberflächenbereich der Grundstruktur abzudecken.

Ein in die Grundstruktur eingebrachter Sensorfaden bildet dabei vorzugsweise eine in sich geschlossene Schlaufe mit zwei benachbart angeordneten Enden, wobei ein erstes Ende an einen ersten Pol der ersten Spannungsquelle und ein zweites Ende an den zweiten Pol der ersten Spannungsquelle anzuschließen ist.

Des Weiteren kann die die Schlaufe des Sensorfadens mäanderförmig verlaufend in die Grundstruktur eingebracht sein derart, dass ein erster Schlaufenteil, der von dem ersten Ende des Sensorfadens bis zu einem Umkehrpunkt des Sensorfadens führt, in vorgegebenem Abstand parallel gelegt ist zu einem zweiten Schlaufenteil, der von dem Umkehrpunkt zu dem zweiten Ende des Sensorfadens führt.

Entsprechend einer sehr speziellen Anordnung ist die Schlaufe des Sensorfadens teilweise mäanderförmig verlaufend in die Grundstruktur eingebracht derart, dass ein erster Schlaufenteil, der von dem ersten Ende des Sensorfadens bis zu einem Umkehrpunkt des Sensorfadens führt, mäanderförmig in vorgegebenem Abstand parallel zu der Schlaufenform des mäanderförmig gelegten Heizfadens in die Grundstruktur eingebracht ist, und ein zweiter Schlaufenteil, der von dem Umkehrpunkt bis zum zweiten Ende des Sensorfadens verläuft, geradlinig verlaufend in die Grundstruktur eingebracht ist. Ein Vorteil dieser Anordnung liegt ebenfalls in einer sehr effektiven großflächigen Abdeckung der Oberfläche einer Grundstruktur.

Die erfindungsgemäße Textil-Vorrichtung wird im Folgenden anhand zweier bevorzugter Ausführungsformen erläutert, die in den Figuren der Zeichnungen dargestellt sind. Darin zeigen:
- Fig. 1: eine erste bevorzugte Ausführungsform der erfindungsgemäßen Textil-Vorrichtung in einer Ansicht von oben;
- Fig. 2: eine zweite bevorzugte Ausführungsform der erfindungsgemäßen Textil-Vorrichtung in einer Ansicht von schräg oben.

Die in den Figuren 1 und 2 dargestellte erfindungsgemäße Textil-Vorrichtung 100 enthält eine aus textilen Fäden 101 zusammengesetzte flexible textile Grundstruktur 110 mit einer Oberfläche 111 und einer Unterfläche 112, wobei die Grundstruktur 110 mit mindestens einem elektrisch leitenden und an eine erste Spanungsquelle angeschlossenen Heizfaden 120 sowie mit einem elektrisch leitenden und an eine zweite Spannungsquelle angeschlossenen Sensorfaden 130 zum Sensieren einer Temperatur der Grundstruktur 110 versehen ist.

Dabei ist eine mit mindestens einem Sensorfaden 130 elektrisch verbundene Steuerschaltung vorgesehen um die Intensität eines Stromflusses durch die Heizfäden 120 in Antwort auf eine gemessene Temperatur bzw. Feuchtigkeit zu steuern um für jeden gemessenen Ist-Wert einen vorherbestimmten Sollwert an Wärme in die Grundstruktur 110 einzutragen.

Der Heizfaden 120 und der Sensorfaden 130 sind im Bereich der gleichen Oberfläche 111 der Grundstruktur 110 angebracht.

Die Steuerschaltung ist ausgelegt um die Intensität eines Stromflusses durch die Heizfäden 120 in Antwort auf eine gemessene Temperaturbzw. Feuchtigkeit zu steuern um in die Grundstruktur 110 für jeden gemessenen Ist-Wert einen vorherbestimmten Sollwert an Wärme einzutragen um die Grundstruktur 110 auf eine immer gleiche vorherbestimmte Temperatur zu bringen.

Die Steuerschaltung ist des Weiteren ausgelegt um bei einem Sensorfaden 130, der bei linearem Temperaturanstieg bzw. linearem Feutigkeitsanstieg eine nicht linear verlaufenden Messkurve aufweist eine Intensität des den mindestens einen Heizfaden 120 durchfließenden Stromes zu steuern um einen derartigen Wärmeeintrag in die Grundstruktur 110 zu generieren, dass die Temperatur der Grundstruktur 110 unabhängig von der gemessenen Temperatur oder Feuchtigkeit immer konstant ist.

Ein Heizfaden 120 der erfindungsgemäßen Textil-Vorrichtung 100 ist von einem Karbonfaden gebildet.

Ein Temperatur-Sensorfaden 130 ist von einem Kaltleiter mit einem positivem Temperatur-Koeffizienten (PTC-Leiter) gebildet.

Die Grundstruktur 110 ist von einem Gewebe gebildet und sowohl der Heizfaden 120 als auch der Sensorfaden 130 sind in die Grundstruktur 110 eingewebt.

Ein in die Grundstruktur 110 eingebrachter Heizfaden 120 ist mäanderförmig verlaufend ausgelegt, um einen möglichst großen Oberflächenbereich der Grundstruktur 110 abzudecken. Der in die Grundstruktur 110 eingebrachter Heizfaden 120 bildet dabei eine in sich geschlossene Schlaufe mit zwei benachbart angeordneten Enden 121, 122, wobei ein erstes Ende 121 an einen ersten Pol der ersten Spannungsquelle und ein zweites Ende 122 an den zweiten Pol der ersten Spannungsquelle anzuschließen ist.

Die Schlaufe des Heizfadens ist in der in Figur 1 dargestellten Ausführungsform mäanderförmig verlaufend in die Grundstruktur 110 eingebracht derart, dass ein erster Schlaufenteil 123, der von dem ersten Ende 121 des Heizfadens 120 bis zu einem Umkehrpunkt 125 des Heizfadens 120 führt, in vorgegebenem Abstand parallel gelegt ist zu einem zweiten Schlaufenteil 124, der von dem Umkehrpunkt 125 zu dem zweiten Ende 122 des Heizfadens 120 führt.

Gemäß der in Figur 2 dargestellten Ausführungsform ist die Schlaufe des Heizfadens 120 teilweise mäanderförmig verlaufend in die Grundstruktur 110 eingebracht derart, dass ein erster Schlaufenteil 123', der von dem ersten Ende 121 des Heizfadens 120 bis zu einem Umkehrpunkt 125 des Heizfadens 120 führt, mäanderförmig in vorgegebenem Abstand parallel zu der Schlaufenform des mäanderförmig gelegten Sensorfadens 130 in die Grundstruktur 110 eingebracht ist, und ein zweiter Schlaufenteil 124', der von dem Umkehrpunkt 125 bis zum zweiten Ende 122 des Heizfadens 120 verläuft, geradlinig verlaufend in die Grundstruktur 110 eingebracht ist.

Die oben erläuterten Ausführungsbeispiele der Erfindung dienen lediglich dem Zweck eines besseren Verständnisses der durch die Ansprüche vorgegebenen erfindungsgemäßen Lehre, die als solche durch die Ausführungsbeispiele nicht eingeschränkt ist.

### Bezugszeichenliste

- 100: Textil-Vorrichtung
- 101: textile Fäden
- 110: Grundstruktur
- 111: Oberfläche
- 112: Unterfläche
- 120: Heizfaden
- 130: Sensorfaden
- 121: erstes Ende
- 122: zweites Ende
- 123: erster Schlaufenteil
- 124: zweiten Schlaufenteil
- 123': erster Schlaufenteil
- 124': zweiter Schlaufenteil
- 125: Umkehrpunkt

## Patentansprüche

1. Textil-Vorrichtung (100) mit einer aus textilen Fäden zusammengesetzten flexiblen textilen Grundstruktur (110) mit einer Oberfläche (111) und einer Unterfläche (112), wobei die Grundstruktur (110) mit mindestens einem elektrisch leitenden und an eine erste Spanungsquelle angeschlossenen Heizfaden (120) sowie mit mindestens einem elektrisch leitenden und an eine zweite Spannungsquelle angeschlossenen Sensorfaden (130) zum Sensieren einer Temperatur oder einer Feuchtigkeit der Grundstruktur (110) versehen ist, wobei eine mit mindestens einem Sensorfaden (130) elektrisch verbundene Steuerschaltung vorgesehen ist um die Intensität eines Stromflusses durch den mindestens einen Heizfaden (120) in Antwort auf eine gemessene Temperatur bzw. Feuchtigkeit zu steuern um für jeden gemessenen Ist-Wert einen vorherbestimmten Sollwert an Wärme in die Grundstruktur (110) einzutragen, **dadurch gekennzeichnet, dass** die Grundstruktur (110) sowohl mit einem Sensorfaden (130) zum Sensieren einer Temperatur der Grundstruktur (110) als auch mit einem Sensorfaden (130) zum Sensieren einer Feuchtigkeit der Grundstruktur (110) versehen ist, wobei der Feuchtigkeits-Sensorfaden (130) ein hydrophiles leitfähiges Material enthält, dessen Leitfähigkeit sich mit der Menge eingelagerter Wassermoleküle ändert.

2. Textil-Vorrichtung (100) nach Anspruch 1, **dadurch gekennzeichnet, dass** der mindestens eine Heizfaden (120) und der mindestens eine Sensorfaden (130) im Bereich der gleichen Ober- oder Unterfläche (112) der Grundstruktur (110) angebracht sind.

3. Textil-Vorrichtung (100) nach einem der Ansprüche 1 oder 2, **dadurch gekennzeichnet, dass** der mindestens eine Heizfaden (120) im Bereich der Oberfläche (111) der Grundstruktur (110) und der mindestens eine Sensorfaden (130) im Bereich der Unterfläche (112) der Grundstruktur (110) angebracht ist.

4. Textil-Vorrichtung (100) nach einem der Ansprüche 1 bis 3, **dadurch gekennzeichnet, dass** die Steuerschaltung ausgelegt ist um die Intensität eines Stromflusses durch die Heizfäden in Antwort auf eine gemessener Temperatur bzw. Feuchtigkeit zu steuern um in die Grundstruktur (110) für jeden gemessenen Ist-Wert einen vorherbestimmten Sollwert an Wärme einzutragen um die Grundstruktur (110) auf eine immer gleiche vorherbestimmte Temperatur zu bringen.

5. Textil-Vorrichtung (100) nach Anspruch 4, **dadurch gekennzeichnet, dass** die Steuerschaltung ausgelegt ist um bei einem Sensorfaden (130), der bei linearem Temperaturanstieg bzw. linearem Feuchtigkeitsanstieg eine nicht linear verlaufenden Messkurve aufweist eine Intensität des den mindestens einen Heizfaden (120) durchfließenden Stromes zu steuern um einen derartigen Wärmeeintrag in der Grundstruktur (110) zu generieren, dass die Temperatur der Grundstruktur (110) unabhängig von der gemessenen Temperatur oder Feuchtigkeit immer konstant ist.

6. Textil-Vorrichtung (100) nach einem der Ansprüche 1 bis 3, **dadurch gekennzeichnet, dass** die Steuerschaltung ausgelegt ist um die Intensität eines Stromflusses durch die Heizfäden in Antwort auf eine gemessene Temperatur bzw. Feuchtigkeit zu steuern um in die Grundstruktur (110) für jeden gemessenen Ist-Wert einen vorherbestimmten Sollwert an Wärme einzutragen um die Grundstruktur (110) auf eine je einer gemessenen Temperatur oder Feuchtigkeit zugeordnete Temperatur zu bringen.

7. Textil-Vorrichtung (100) nach Anspruch 6, **dadurch gekennzeichnet, dass** die Steuerschaltung ausgelegt ist um bei einem Sensorfaden (130), der bei linearem Temperaturanstieg bzw. linearem Feutigkeitsanstieg eine nicht linear verlaufende Messkurve aufweist eine Intensität des den mindestens einen Heizfaden (120) durchfließenden Stromes zu steuern um einen derartigen Wärmeeintrag in die Grundstruktur (110) zu generieren, dass die Temperatur der Grundstruktur (110) linear mit einer linear abnehmenden gemessenen Temperatur oder Feuchtigkeit zunimmt.

8. Textil-Vorrichtung (100) nach einem der Ansprüche 1 bis 7, **dadurch gekennzeichnet, dass** der Heizfaden (120) von einem Karbonfaden gebildet ist.

9. Textil-Vorrichtung (100) nach einem der Ansprüche 1 bis 7, **dadurch gekennzeichnet, dass** der Heizfaden (120) von einem elektrischen Widerstandsdraht gebildet ist.

10. Textil-Vorrichtung (100) nach einem der Ansprüche 1 bis 7, **dadurch gekennzeichnet, dass** der Heizfaden (120) von einem elektrisch leitfähig beschichteten Textilfaden gebildet ist.

11. Textil-Vorrichtung (100) nach einem der Ansprüche 1 bis 10, **dadurch gekennzeichnet, dass** der Temperatur-Sensorfaden (130) von einem Heißleiter mit einem negativem Temperatur-Koeffizienten gebildet ist.

12. Textil-Vorrichtung (100) nach einem der Ansprüche 1 bis 10, **dadurch gekennzeichnet, dass** der Temperatur-Sensorfaden (130) von einem Kaltleiter mit einem positivem Temperatur-Koeffizienten gebildet ist.

13. Textil-Vorrichtung (100) nach einem der vorhergehenden Ansprüche, **dadurch gekennzeichnet, dass** die Grundstruktur (110) von einem Gewebe, Gelege, Gewirke, Gestrick, einer Stickerei, einem Vlies oder einer Folie gebildet ist und sowohl die Heizfäden als auch die Sensorfäden in die Grundstruktur (110) eingewebt, eingelegt, eingewirkt, eingestrickt, eingestickt oder andersartig ein- oder aufgebracht sind.

## Claims

1. Textile device (100) having a flexible textile main structure (110) made of textile threads and having a top surface (111) and a bottom surface (112), wherein the main structure (110) is provided with at least one electrically conductive heating thread (120) connected to a first voltage source and with at least one electrically conductive sensor thread (130) connected to a second voltage source for sensing a temperature or a dampness of the main structure (110), wherein a control circuit electrically connected to at least one sensor thread (130) is provided in order to control the intensity of a current flow through the at least one heating thread (120) in response to a measured temperature or dampness, in order to input a predetermined setpoint of heat into the main structure (110) for each measured actual value,
**characterized in that** the main structure (110) is provided both with a sensor thread (130) for sensing a temperature of the main structure (110) and with a sensor thread (130) for sensing a dampness of the main structure (110), wherein the dampness sensor thread (130) contains a hydrophilic conductive material, the conductivity of which changes with the amount of water molecules incorporated.

2. Textile device (100) according to Claim 1, **characterized in that** the at least one heating thread (120) and the at least one sensor thread (130) are attached in the region of the same top or bottom surface (112) of the main structure (110).

3. Textile device (100) according to one of Claims 1 and 2, **characterized in that** the at least one heating thread (120) is attached in the region of the top surface (111) of the main structure (110), and the at least one sensor thread (130) is attached in the region of the bottom surface (112) of the main structure (110).

4. Textile device (100) according to one of Claims 1 to 3, **characterized in that** the control circuit is designed to control the intensity of a current flow through the heating threads in response to a measured temperature or dampness, in order to input a predetermined setpoint of heat into the main structure (110) for each measured actual value, to bring the main structure (110) to an always identical predetermined temperature.

5. Textile device (100) according to Claim 4, **characterized in that** in the case of a sensor thread (130) which exhibits a non-linear measuring curve, in the event of a linear temperature rise or linear dampness rise, the control circuit is designed to control an intensity of the current flowing through the at least one heating thread (120) in order to generate an input of heat into the main structure (110) such that the temperature of the main structure (110) is always constant, irrespective of the measured temperature or dampness.

6. Textile device (100) according to one of Claims 1 to 3, **characterized in that** the control circuit is designed to control the intensity of a current flow through the heating threads in response to a measured temperature or dampness in order to input a predetermined setpoint of heat into the main structure (110) for each measured actual value, to bring the main structure (110) to a temperature associated with each measured temperature or dampness.

7. Textile device (100) according to Claim 6, **characterized in that** in the case of a sensor thread (130) which exhibits a non-linear measuring curve, in the event of a linear temperature rise or linear dampness rise, the control circuit is designed to control an intensity of the current flowing through the at least one heating thread (120) in order to generate an input of heat into the main structure (110) such that the temperature of the main structure (110) increases linearly with a linearly decreasing measured temperature or dampness.

8. Textile device (100) according to one of Claims 1 to 7, **characterized in that** the heating thread (120) is formed by a carbon thread.

9. Textile device (100) according to one of Claims 1 to 7, **characterized in that** the heating thread (120) is formed by an electric resistance thread.

10. Textile device (100) according to one of Claims 1 to 7, **characterized in that** the heating thread (120) is formed by an electrically conductively coated textile thread.

11. Textile device (100) according to one of Claims 1 to 10, **characterized in that** the temperature sensor thread (130) is formed by a thermistor having a negative temperature coefficient.

12. Textile device (100) according to one of Claims 1 to 10, **characterized in that** the temperature sensor thread (130) is formed by a thermistor having a positive temperature coefficient.

13. Textile device (100) according to one of the preceding claims, **characterized in that** the main structure (110) is formed by a woven fabric, a laid scrim, a warp-knitted fabric, a weft-knitted fabric, an embroidered fabric, a nonwoven or a film, and both the heating threads and the sensor threads are woven in, laid in, warp-knitted in, weft-knitted in, embroidered in, inserted or introduced into the main structure (110) or applied to it in some other way.

## Revendications

1. Dispositif textile (100) comprenant une structure de base textile flexible (110) composée de fils textiles, comprenant une surface supérieure (111) et une surface inférieure (112), la structure de base (110) étant munie d'au moins un fil chauffant (120) électriquement conducteur et raccordé à une première source de tension, ainsi que d'au moins un fil de détection (130) électriquement conducteur et raccordé à une deuxième source de tension pour détecter une température ou une humidité de la structure de base (110), un circuit de commande raccordé électriquement à au moins un fil de détection (130) étant prévu pour commander l'intensité d'un flux de courant à travers l'au moins un fil chauffant (120) en réponse à une température ou une humidité mesurée, afin d'introduire une valeur de consigne prédéterminée de chaleur dans la structure de base (110) pour chaque valeur réelle mesurée, **caractérisé en ce que** la structure de base (110) est munie à la fois d'un fil de détection (130) pour détecter une température de la structure de base (110) et d'un fil de détection (130) pour détecter une humidité de la structure de base (110), le fil de détection d'humidité (130) contenant un matériau conducteur hydrophile dont la conductivité varie avec la quantité de molécules d'eau incorporées.

2. Dispositif textile (100) selon la revendication 1, **caractérisé en ce que** l'au moins un fil chauffant (120) et l'au moins un fil de détection (130) sont disposés dans la zone de la même surface supérieure ou inférieure (112) de la structure de base (110).

3. Dispositif textile (100) selon l'une quelconque des revendications 1 ou 2, **caractérisé en ce que** l'au moins un fil chauffant (120) est disposé dans la zone de la surface supérieure (111) de la structure de base (110) et l'au moins un fil de détection (130) dans la zone de la surface inférieure (112) de la structure de base (110) .

4. Dispositif textile (100) selon l'une quelconque des revendications 1 à 3, **caractérisé en ce que** le circuit de commande est conçu pour commander l'intensité d'un flux de courant à travers les fils chauffants en réponse à une température ou une humidité mesurée afin d'introduire une valeur de consigne prédéterminée de chaleur dans la structure de base (110) pour chaque valeur réelle mesurée afin de porter la structure de base (110) à une température prédéterminée toujours identique.

5. Dispositif textile (100) selon la revendication 4, **caractérisé en ce que** le circuit de commande est conçu pour commander, dans le cas d'un fil de détection (130) qui présente une courbe de mesure non linéaire en cas d'augmentation linéaire de la température ou d'augmentation linéaire de l'humidité, une intensité du courant traversant l'au moins un fil chauffant (120) afin de générer un apport de chaleur dans la structure de base (110) tel que la température de la structure de base (110) est toujours constante indépendamment de la température ou de l'humidité mesurée.

6. Dispositif textile (100) selon l'une quelconque des revendications 1 à 3, **caractérisé en ce que** le circuit de commande est conçu pour commander l'intensité d'un flux de courant à travers les fils chauffants en réponse à une température ou une humidité mesurée afin d'introduire une valeur de consigne prédéterminée de chaleur dans la structure de base (110) pour chaque valeur réelle mesurée afin de porter la structure de base (110) à une température associée à une température ou une humidité mesurée.

7. Dispositif textile (100) selon la revendication 6, **caractérisé en ce que** le circuit de commande est conçu pour commander, dans le cas d'un fil de détection (130) qui présente une courbe de mesure non linéaire en cas d'augmentation linéaire de la température ou d'augmentation linéaire de l'humidité, une intensité du courant traversant l'au moins un fil chauffant (120) afin de générer un apport de chaleur dans la structure de base (110) tel que la température de la structure de base (110) augmente linéairement avec une température ou une humidité mesurée diminuant linéairement.

8. Dispositif textile (100) selon l'une quelconque des revendications 1 à 7, **caractérisé en ce que** le fil chauffant (120) est formé par un fil de carbone.

9. Dispositif textile (100) selon l'une quelconque des revendications 1 à 7, **caractérisé en ce que** le fil chauffant (120) est formé par un fil de résistance électrique.

10. Dispositif textile (100) selon l'une quelconque des revendications 1 à 7, **caractérisé en ce que** le fil chauffant (120) est formé par un fil textile revêtu de manière électriquement conductrice.

11. Dispositif textile (100) selon l'une quelconque des revendications 1 à 10, **caractérisé en ce que** le fil de détection de température (130) est formé par une thermistance ayant un coefficient de température négatif.

12. Dispositif textile (100) selon l'une quelconque des revendications 1 à 10, **caractérisé en ce que** le fil de détection de température (130) est formé par une thermistance ayant un coefficient de température positif.

13. Dispositif textile (100) selon l'une quelconque des revendications précédentes, **caractérisé en ce que** la structure de base (110) est formée par un tissu, une nappe, un tricot, une broderie, un non-tissé ou une feuille, et à la fois les fils chauffants et les fils de détection sont tissés, insérés, tricotés, brodés ou introduits ou appliqués d'une autre manière dans la structure de base (110).
